# EUROPÄISCHE PATENTANMELDUNG

(11) **EP 1 068 952 A1**
(43) Veröffentlichungstag der Anmeldung: **17.01.2001**
(21) Anmeldenummer: 00111500.5
(22) Anmeldetag: 29.05.2000
(51) Int. Cl.: B41C 1/14

(54) **Verfahren und Vorrichtung zum Herstellen einer Siebdruckschablone**

(30) Priorität: 16.07.1999 DE 19933525
(71) Anmelder: Schablonentechnik Kufstein Aktiengesellschaft, 6330 Kufstein (AT)
(72) Erfinder: Huber, Ralf, 6330 Kufstein (AT)
(74) Vertreter: TER MEER STEINMEISTER & PARTNER GbR

(57) **Zusammenfassung**

Die Erfindung betrifft ein Verfahren und eine Vorrichtung zum Herstellen einer Siebdruckschablone, bei dem ein von einer nicht gezeigten Aufnahme- und Antriebseinrichtung gehaltenes und angetriebenes Sieb (10) mit einer sich nach einer gewissen Zeit verfestigenden Abdeckflüssigkeit verschlossen wird. Hierzu wird das Sieb (10) vorzugsweise durch einen Abdeckflüssigkeits-Aufbringbereich (13) einer Einrichtung (11) zum Aufbringen einer Abdeckflüssigkeit hindurch bewegt. Durch Wegblasen der noch nicht verfestigten Abdeckflüssigkeit mit Hilfe einer Düsenanordnung (14), die in Bewegungsrichtung(A) des Siebes (10) hinter dem Abdeckflüssigkelts-Aufbringbereich (13) angeordnet ist, werden Siebbereiche in Übereinstimmung mit einem gewünschten Druckmuster geöffnet.

## Beschreibung

Die Erfindung betrifft ein Verfahren und eine Vorrichtung zum Herstellen einer Siebdruckschablone.

Aus der EP 0 897 796 A1 ist bereits ein Verfahren zur Herstellung einer Siebdruckschablone bekannt, bei dem eine Abdeckflüssigkeit in Übereinstimmung mit einem gewünschten Druckmuster nur bereichsweise auf ein feinmaschiges Sieb aufgebracht wird. Das Aufbringen der Abdeckflüssigkeit erfolgt dabei beispielsweise durch Aufspritzen einer zähviskosen Abdeckflüssigkeit oder durch Aufdrucken eines Abdeckmaterials im Umdruckverfahren.

Davon ausgehend liegt der Erfindung die Aufgabe zugrunde, ein weiteres Verfahren sowie eine Vorrichtung zum Herstellen einer Siebdruckschablone bereitzustellen, mit dem bzw. der sich Siebdruckschablonen auf einfache Weise anfertigen lassen.

Diese Aufgabe wird durch das Verfahren nach Anspruch 1 bzw. durch die Vorrichtung nach Anspruch 9 gelöst.

Erfindungsgemäß ist also vorgesehen, daß zum Herstellen einer Siebdruckschablone zunächst ein Sieb mit einer sich nach einer gewissen Zeit verfestigenden Abdeckflüssigkeit verschlossen wird und daß anschließend durch Wegblasen der noch nicht verfestigten Abdeckflüssigkeit Siebbereiche in Übereinstimmung mit einem gewünschten Druckmuster geöffnet werden.

Dieses Verfahren hat den Vorteil, daß die Abdeckflüssigkeit besonders einfach aufgebracht werden kann und für das Öffnen der Siebbereiche entsprechend dem Druckmuster lediglich Blasdüsen eingesetzt werden müssen, die sich einerseits genau steuern lassen und die andererseits über lange Zelt praktisch wartungsfrei betrieben werden können.

Bei dem erfindungsgemäßen Verfahren kann als Abdeckflüssigkeit jede bekannte bei der Herstellung von Siebdruckschablonen eingesetzte Flüssigkeit verwendet werden. Die Abdeckflüssigkeit kann also z.B. eine zähviskose Flüssigkeit sein, etwa eine wäßrige Emulsion eines Kunstharzlackes oder eine wäßrige Suspension von Pigmenten oder Wachs. Besonders vorteilhaft ist es jedoch, wenn als Abdeckflüssigkeit ein geschmolzenes Metall oder eine geschmolzene Metallegierung aufgebracht wird, wobei das Metall bzw. die Metallegierung ein bei etwa 60°C bis 120°C schmelzendes Lotmetall ist, das insbesondere Blei, Cadmium, Wismut und Zinn enthält.

Die Verwendung von Metall als Abdeckflüssigkeit ermöglicht es eine besonders dauerhafte Siebdruckschablone zu erzeugen, die auch nach langem Einsatz ein sauberes Druckbild liefert.

Besonders zweckmäßig ist es, wenn das Lotmetall zusätzlich Antimon enthält.

Alternativ dazu ist es jedoch auch möglich, daß das Metall ein Woodsches Metall ist.

Bei einer vorteilhaften Weiterbildung der Erfindung ist vorgesehen, daß das Sieb ein Siebzylinder ist, bei dem die noch nicht verfestigte Abdeckflüssigkeit mittels Blasdüsen von außen nach innen weggeblasen wird.

Hierdurch läßt sich eine besonders genaue Positionierung der Blasdüsen erreichen, da für die Halte- und Antriebsmittel der Blasdüsen praktisch keine räumlichen Begrenzungen vorliegen, so daß die Führungs- und Antriebsmittel den jeweiligen Genauigkeitsanforderungen entsprechend ausgelegt werden können.

Die nach innen in den Siebzylinder weggeblasene Abdeckflüssigkeit kann dann mittels geeigneter Auffangbehälter aufgefangen werden. Wenn als Abdeckflüssigkeit ein geschmolzenes Metall oder eine geschmolzene Metallegierung verwendet wird, so ist es auch möglich, die Anordnung der Blasdüsen und die Temperatur des die Abdeckflüssigkeit wegblasenden Gasstroms so zu wählen, daß das aus dem Sieb herausgeblasene geschmolzene Metall so rasch unter seinen Erstarrungspunkt abkühlt, daß sich kleine Kügelchen bilden, die nach dem Fertigstellen der Siebdruckschablone einfach aus dem Siebzylinder entfernt werden können.

Hierfür ist es besonders zweckmäßig, wenn die Abdeckflüssigkelt durch gleichmäßiges flächiges Aufspritzen aufgebracht wird, da sich eine Aufspritzvorrichtung völlig frei am Umfangsbereich des Siebzylinders anordnen läßt.

Es ist jedoch auch möglich, daß die Abdeckflüssigkeit durch Eintauchen des Siebes in ein Abdeckflüssigkeitsbad auf das Sieb aufgebracht wird.

Erfindungsgemäß umfaßt die Vorrichtung zum Herstellen einer Siebdruckschablone, die insbesondere zur Durchführung eines Herstellungsverfahrens nach einem der Ansprüche 1 bis 8 vorgesehen ist, eine Einrichtung zum Aufbringen einer Abdeckflüssigkeit auf ein Sieb, eine Aufnahmeund Antriebseinrichtung für das Sieb mit der ein Sieb durch einen Abdeckflüssigkeits-Aufbringbereich dieser Einrichtung bewegbar ist, und eine Düsenanordnung zum mustergemaßen Wegblasen der noch nicht verfestigten Abdeckflüssigkeit, die In Bewegungsrichtung des Siebes hinter dem Abdeckflüssigkeits-Aufbringberelch angeordnet ist.

Obwohl jede Einrichtung zum Aufbringen einer Abdeckflüssigkeit auf ein Sieb bei dem erfindungsgemäßen Verfahren eingesetzt werden kann, die es ermöglicht, die Abdeckflüssigkeit gleichmäßig in gewünschter Dicke auf das Sieb aufzutragen, zeichnet sich eine besonders einfache Ausgestaltung der Erfindung dadurch aus, daß die Einrichtung zum Aufbringen einer Abdeckflüssigkeit ein Lötbad, insbesondere ein Schwallötbad ist.

Die Düsenanordnung der erfindungsgemäßen Vorrichtung ist zweckmäßigerweise quer zur Vorschubsrichtung des Siebes verschiebbar.

Die Erfindung wird im folgenden beispielsweise anhand der Zeichnung näher erläutert. In dieser zeigt:
**Fig. 1** eine stark vereinfachte schematische perspektivische Darstellung einer erfindungsgemäßen Vorrichtung zur Herstellung eines Siebdruckzylinders und
**Fig. 2** eine stark vereinfachte schematische perspektivische Darstellung einer Vorrichtung zur Herstellung einer Flachdruckschablone.

In den verschiedenen Figuren der Zeichnung sind einander entsprechende Bauteile mit gleichen Bezugszeichen versehen.

Wie Figur 1 schematisch zeigt, ist unter einem Schablonenrohling 10, der das zu beschichtende Sieb darstellt, ein beheiztes Lötbad 11 auf Schienen 12 angeordnet, das in Längsrichtung des Schablonenrohlings 10 verschoben werden kann, um den in das flüssige, im Lötbad 11 befindliche Lot 13 eintauchenden Schablonenrohling 10 abschnittsweise mit flüssigem Lot als Abdeckflüssigkeit zu beschichten. Anstelle eines verschiebbaren Lötbades 11 kann auch ein Lötbad vorgesehen sein, das sich über die gesamte Länge des Schablonenrohlings erstreckt.

Der Schablonenrohling 10 ist in nicht näher dargestellter Weise in einer Aufnahme- und Antriebseinrichtung so angeordnet, daß er in Richtung des Pfeils A gedreht werden kann. In Bewegungsrichtung des Schablonenrohlings 10 ist hinter dem Lötbad 11, dessen Eintauchbereich den Aufbringbereich für das als Abdeckflüssigkeit dienende flüssige Lot bildet, eine Düsenanordnung 14 vorgesehen, die in Richtung des Doppelpfeils D parallel zur Längsachse des Schablonenrohlings 10 verschiebbar ist. Die Düsenanordnung umfaßt dabei eine oder mehrere Blasdüsen (nicht gezeigt), durch die Luft oder ein anderes geeignetes Gas gegen den Schablonenrohling 10 geblasen werden kann, um das noch flüssige Lot aus den Sieblöchern zu blasen und so Siebbereiche in Übereinstimmung mit einem gewünschten Druckmuster zu öffnen.

Die Blasdüsen 14 der Düsenanordnung 14 können dabei in Längsrichtung des Schablonenrohlings 10 also quer zu dessen Bewegung angeordnet sein und werden entsprechend dem zu bildenden Muster gesteuert. Die Düsenanordnung 14 kann dabei quer zur Bewegungsrichtung des Schablonenrohlings 10 so lang ausgebildet sein, daß sie den frisch mit Lot benetzten Abschnitt des Schablonenrohlings überdeckt. Es ist jedoch auch möglich, nur eine geringe Anzahl von Blasdüsen zu verwenden und diese zur Musterbildung in Richtung des Doppelpfeils D zu verschieben.

Um das aus den Sieblöchern weggeblasene Lot der Wiederverwertung zuführen zu können, ist eine Lotauffangwanne 15 vorgesehen, die auf der Innenseite des Schablonenrohlings 10 der Düsenanordnung 11 gegenüberliegt.

Wird der umfangsmäßige Abstand zwischen dem Aufbringbereich für Lot und der Düsenanordnung 14 geeignet gewählt, so läßt es sich erreichen, daß das aus den Sieblöchern weggeblasene Lot bereits relativ kühl ist und dann durch das Ausblasgas so stark abgekühlt werden kann, daß es praktisch unmittelbar nach dem Ausblasen erstarrt und kleine Kügelchen bildet, die sich im Inneren des Schablonenrohling sammeln und nach Fertigstellung der Druckschablone einfach entnommen und der Wiederverwertung zugeführt werden können.

Bei diese Vorgehensweise ist es besonders zweckmäßig, wenn zum Aufbringen des Lots eine entsprechende Sprühvorrichtung vorgesehen ist.

Anstelle der außen angeordneten Düsenanordnung 14 kann auch eine Düsenanordnung vorgesehen werden, die im Innenbereich des Schablonenrohlings gesteuert verschiebbar ist, um die Abdeckflüssigkeit, also das noch nicht verfestigte Lot von innen nach außen wegzublasen.

Figur 2 zeigt in schematischer Weise eine weitere Vorrichtung zum Herstellen einer Siebdruckschablone, insbesondere einer Flachdruckschablone, bei der der flache Schablonenrohling 10' in Richtung des Pfeils A' durch eine Lötwelle 16 eines Schwallötbades 11' geführt wird. Hinter dem Eintauchbereich des flachen Schablonenrohlings 10' in die Lötwelle 16 ist eine Düsenanordnung 14 angebracht, die quer zur Transportrichtung A' des Schablonenrohlings 10' verschoben werden kann, um das noch flüssige Lot mit Luft oder einem anderen geeigneten Gas aus den Sieblöchern zu blasen. Die Düsenanordnung 14 kann sich aber auch über die gesamte Breite des Schablonenrohlings 10' erstrecken, so daß sich das musterbedingte Wegblasen des Lots aus den Sieblöchern allein durch eine geeignete Steuerung der Blasdüsen in der Düsenanordnung 14 erreichen läßt.

Als Lot für die Beschichtung des Schablonenrohlings eignet sich Weichlot, Insbesondere Weichlot, das bereits bei Temperaturen zwischen 60°C und 120°C schmilzt. Derartige Spezialweichlote sind insbesondere Legierungen aus Blei, Cadmium, Wismut und Zinn. Durch eine entsprechende Wahl des Legierungsverhältnisses lassen sich die gewünschten Loteigenschaften, insbesondere der Schmelzpunkt, einstellen. Ein für die Herstellung von Druckschablonen besonders geeignetes Lötmetall wird erhalten, wenn einer Blei-Cadmium-Wismut -Zinn -Legierung zusätzlich noch Antimon beigefügt wird. Der Antimonanteil an der Legierung entspricht dabei vorzugsweise ungefähr dem Cadmiumgehalt oder ist um 10 bis 15% geringer.

Obwohl das erfindungsgemäße Verfahren auch mit für die Herstellung von Druckschablonen geeigneten Kustharzlacken als Abdeckflüssigkeit durchgeführt werden kann, hat die Verwendung von geschmolzenen Metallen oder Metallegierungen, also der Einsatz von Lot oder Woodschem Metall den Vorteil, daß die mit Lack verbundenen Probleme, wie Trocknung, Belichtung, Entwicklung, Polymerisation und die Entsorgung von überschüssigem Lack völlig entfallen. Insbesondere tritt kein überflüssiger Verbrauch von Lotmetall auf, da dies unmittelbar ohne irgendeine Zwischenverarbeitung wiederverwendet werden kann. Da die Druckschablone unmittelbar nach dem Abkühlen, also dem Erstarren des Lots einsatzbereit ist, ergibt sich eine immense Zeitersparnis bei geringem Personalaufwand und somit eine starke Kostenreduktion.

## Patentansprüche

1. Verfahren zum Herstellen einer Siebdruckschablone, bei dem ein Sieb (10, 10') mit einer sich nach einer gewissen Zeit verfestigenden Abdeckflüssigkeit verschlossen wird, **dadurch gekennzeichnet**, daß durch Wegblasen der noch nicht verfestigten Abdeckflüssigkeit Siebbereiche in Übereinstimmung mit einem gewünschten Druckmuster geöffnet werden.

2. Verfahren nach Anspruch 1, **dadurch gekennzeichnet**, daß als Abdeckflüssigkeit ein geschmolzenes Metall oder eine geschmolzene Metallegierung aufgebracht wird.

3. Verfahren nach Anspruch 2, **dadurch gekennzeichnet**, daß das Metall bzw. die Metallegierung ein bei etwa 60°C bis 120°C schmelzendes Lotmetall ist, das insbesondere Blei, Cadmium, Wismut und Zinn enthält.

4. Verfahren nach Anspruch 3, **dadurch gekennzeichnet**, daß das Lotmetall zusätzlich Antimon enthält.

5. Verfahren nach Anspruch 2 oder 3, **dadurch gekennzeichnet**, daß das Metall ein Woodsches Metall ist.

6. Verfahren nach einem der vorstehenden Ansprüche, **dadurch gekennzeichnet**, daß das Sieb ein Siebzylinder (10) ist, bei dem die noch nicht verfestigte Abdeckflüssigkeit mittels Blasdüsen von außen nach innen weggeblasen wird.

7. Verfahren nach einem der vorstehenden Ansprüche, **dadurch gekennzeichnet**, daß die Abdeckflüssigkeit durch Aufspritzen aufgebracht wird.

8. Verfahren nach einem der vorstehenden Ansprüche, **dadurch gekennzeichnet**, daß die Abdeckflüssigkeit durch Eintauchen des Siebes (10, 10')in ein Abdeckflüssigkeitsbad (11,13; 11', 16) auf das Sieb (10, 10') aufgebracht wird.

9. Vorrichtung zum Herstellen einer Siebdruckschablone mit
- einer Einrichtung (11, 11') zum Aufbringen einer Abdeckflüssigkeit auf ein Sieb (10, 10'),
- einer Aufnahme- und Antriebseinrichtung für das Sieb (10, 10'), mit der ein Sieb (10, 10') durch einen Abdeckflüssigkeits-Aufbringbereich (13, 16) der Einrichtung (11, 11') zum Aufbringen einer Abdeckflüssigkeit bewegbar ist, und
- einer Düsenanordnung (14) zum mustergemaßen Wegblasen der noch nicht verfestigten Abdeckflüssigkeit, die in Bewegungsrichtung (A, A') des Siebes (10, 10') hinter dem Abdeckflüssigkeits-Aufbringbereich (13, 16) angeordnet ist.

10. Vorrichtung nach Anspruch 9, **dadurch gekennzeichnet**, daß die Einrichtung zum Aufbringen einer Abdeckflüssigkeit ein Lötbad (11), insbesondere ein Schwallötbad (11') ist.

11. Vorrichtung nach Anspruch 9, **dadurch gekennzeichnet**, daß die Düsenanordnung (14) quer zur Vorschubrichtung (A, A') des Siebes (10, 10') verschiebbar ist.
